# FASCICULE DE BREVET EUROPEEN

(11) **EP 2 231 947 B1**
(45) Date de publication et mention de la délivrance du brevet: **28.09.2011**
(21) Numéro de dépôt: 08761900.3
(22) Date de dépôt: 07.01.2008
(51) Int. Cl.: E04B 5/38, E04B 5/29

(54) **ELEMENT PREFABRIQUE POUR LA REALISATION D'UNE DALLE EN BETON ARME ET DALLE AINSI REALISEE**
VORGEFERTIGTES ELEMENT ZUR HERSTELLUNG EINER STAHLBETONPLATTE UND SO HERGESTELLTE PLATTE
PREFABRICATED ELEMENT FOR CREATING A REINFORCED CONCRETE SLAB AND SLAB THUS CREATED

(43) Date de publication de la demande: 29.09.2010
(73) Titulaire: SOCIETE CIVILE DE BREVETS MATIERE, 15000 Aurillac (FR)
(72) Inventeur: MATIERE, Philippe, F-15800 Raulhac (FR)
(74) Mandataire: Catherine, Alain
(86) Numéro de dépôt international: PCT/FR2008/050023
(87) Numéro de publication internationale: WO 2009/087321

(56) Documents cités:
- DE-A1- 19 712 105
- FR-A- 2 537 631
- FR-A- 2 851 779
- JP-A- 2001 081 724

## Description

L'invention a pour objet un élément préfabriqué pour la réalisation d'une dalle en béton armé et couvre également une dalle ainsi réalisée et son procédé de fabrication.

Pour la construction de bâtiments ou de certains ouvrages d'art, on doit souvent réaliser des dalles en béton armé comportant une armature métallique noyée dans le béton, entre deux faces de parement, généralement parallèles.

Pour la réalisation de dalles horizontales, on met en place des panneaux de coffrage sur lesquels on pose l'armature puis l'on coule le béton sur l'épaisseur voulue.

On peut aussi poser entre les appuis des poutres préfabriquées écartées les unes des autres entre lesquelles sont placés des panneaux de coffrage pour la coulée de la dalle, les poutres préfabriquées étant munies de connecteurs afin d'être solidarisées avec la dalle après la prise du béton. Les dimensions de telles poutres préfabriquées sont limitées par les possibilités de levage et de manutention.

Pour les moyennes et grandes portées, on peut utiliser des éléments préfabriqués du type « poutre-dalle » formant chacun une poutre nervurée en béton avec une semelle supérieure constituant une partie du plancher mais de tels éléments sont relativement lourds et fragiles.

Dans un autre procédé connu, pour la réalisation d'une dalle ayant une portée de quelques mètres, on pose entre deux appuis des poutres métalliques parallèles à section en l entre lesquelles sont disposées des plaques minces qui prennent appui sur les semelles inférieures des poutres de façon à former, entre celles-ci, un coffrage permettant de couler du béton pour former une dalle dans laquelle sont noyées les poutres métalliques.

Ces plaques minces sont mises en place manuellement et doivent donc être assez légères mais, de ce fait, l'épaisseur de béton que l'on peut couler au-dessus de la plaque est limitée.

D'autre part, la pose de ces plaques minces entre les poutres n'est pas facile et est réalisée, habituellement, par des opérateurs se déplaçant sur les poutres préalablement posées. Ces opérations sont, donc, assez dangereuses puisqu'elles s'effectuent au-dessus du vide et, que même après la pose des plaques de coffrage, celles-ci ne sont pas prévues pour résister à une chute. Il est donc nécessaire de prévoir des protections qui compliquent le procédé et en réduisent l'intérêt.

Par ailleurs, lors de la coulée du béton, des fuites peuvent se produire à la jonction entre les plaques minces et les semelles des poutres.

De plus, les faces externes des semelles métalliques restent apparentes et doivent donc être peintes et entretenues régulièrement.

Pour éviter cet inconvénient, on a donc eu l'idée de noyer les semelles inférieures des poutres métalliques dans une pré-dalle en béton formant un coffrage pour la coulée de béton sur une épaisseur suffisante pour noyer la partie inférieure des poutres métalliques et constituant donc la face inférieure de la dalle épaisse ainsi réalisée.

Le document FR-A-2 851 779, par exemple, décrit un élément préfabriqué de ce type comportant au moins deux poutres métalliques parallèles ayant chacune une âme, une semelle supérieure et une semelle inférieure noyées dans une plaque en béton. En outre, les âmes des deux poutres métalliques sont reliées, à leur partie inférieure, par des fers d'attelage qui s'étendent latéralement en saillie de la plaque en béton afin d'assurer la liaison transversale entre les éléments préfabriqués adjacents.

Un tel procédé est prévu, normalement, pour la réalisation de planchers peu sollicités transversalement. Le document FR-A-2 851 779 a pour but d'améliorer la résistance transversale des ouvrages ainsi réalisés au moyen des fers d'attelage qui s'étendent latéralement en saillie de la semelle. De la sorte, il est possible de réaliser les longerons d'un ouvrage de franchissement.

Cependant, dans un tel procédé, la résistance à la flexion est assurée par les poutres métalliques, le béton servant essentiellement d'enrobage. De ce fait, la plaque en béton reliant les semelles inférieures des poutres métalliques est soumise à des sollicitations qui risquent de la fissurer, en particulier lors du transport et de la pose de l'élément préfabriqué. Cet inconvénient peut être évité en soumettant les poutres métalliques, lors de la coulée de la plaque en béton, à une déformation élastique qui permet, après relâchement d'assurer une précontrainte de la plaque en béton. En pratique, cependant, la mise en oeuvre d'un tel procédé est assez complexe, en particulier, pour la réalisation d'ouvrages ayant une portée relativement importante, de l'ordre de 15 m, par exemple.

Or, on est amené à réaliser très rapidement des dalles en béton ou des ouvrages de franchissement d'une telle portée, par exemple pour la couverture d'une autoroute urbaine. Dans ce cas, les ouvrages doivent être posés en peu de temps, généralement au cours de la nuit, afin de ne pas arrêter la circulation pendant une trop longue période.

Cependant, en site urbain, il est parfois difficile d'utiliser des engins de levage encombrants de très grande puissance et il est donc nécessaire de limiter le poids des éléments préfabriqués et, par conséquent, celui de la plaque en béton dans laquelle sont noyées les semelles inférieures des poutres métalliques. Cette plaque de liaison risque donc de ne pas avoir la résistance suffisante pour éviter le renversement des poutres. En outre, pour réaliser des portées importantes, de l'ordre de 15 m, la largeur de l'élément doit être limitée, par exemple à 2 ou 3 m. Un tel élément en forme de bande relativement étroite a tendance à se vriller, en particulier lors des opérations de levage, ce qui augmente les risques de fissuration.

Par ailleurs, il est intéressant, pour obtenir une résistance suffisante à la flexion, d'assurer une véritable coopération entre l'armature métallique et le béton alors que, dans le procédé du document FR-A-2 851 779, cette résistance est apportée uniquement par les poutres métalliques.

L'invention apporte une solution à de tels problèmes grâce à un nouveau type d'élément préfabriqué à la fois léger et résistant, comportant une cage de ferraillage monolithique capable de résister par elle-même aux efforts de flexion dans toutes les directions en coopérant, en outre, parfaitement avec la plaque en béton lors du transport et de la pose de l'élément et, en service, avec le béton de la dalle.

L'invention permet ainsi de réaliser de façon rapide, économique et sûre des dalles en béton armé ayant éventuellement des portées relativement importantes, pouvant dépasser 10 mètres, avec une épaisseur relativement faible, de l'ordre de 500 à 600 mm.

L'invention, a donc pour objet, d'une façon générale, un élément préfabriqué pour la réalisation d'une dalle en béton armé, du type comprenant au moins deux poutres longitudinales métalliques ayant chacune au moins une âme, une semelle inférieure et une semelle supérieure, une plaque en béton armé dans laquelle sont noyées les semelles inférieures des poutres métalliques, et des moyens de liaison transversale entre les poutres longitudinales, ladite plaque en béton pouvant constituer, après la pose de l'élément sur des appuis écartés, un coffrage pour la coulée d'une couche de béton dans laquelle peuvent être noyées les poutres longitudinales, de façon à former la dalle.

Conformément à l'invention, les moyens de liaison entre les poutres longitudinales sont constitués de deux nappes d'armatures transversales s'étendant au droit, respectivement, des semelles inférieures et des semelles supérieures desdites poutres et fixées rigidement sur celles-ci de façon à former avec lesdites poutres un ensemble de ferraillage monolithique capable de résister aux efforts de flexion appliqués dans le sens longitudinal et dans le sens transversal en coopérant avec la plaque en béton, lors du transport et de la pose de l'élément sur ses appuis.

Dans un mode de réalisation préférentiel, les deux nappes d'armatures comprennent chacune une pluralité de barres transversales espacées, soudées sur les faces externes des semelles, respectivement supérieure et inférieure, des poutres longitudinales, et une pluralité de barres longitudinales soudées sur lesdites barres transversales.

De façon particulièrement avantageuse, au moins les faces externes des semelles, respectivement supérieure et inférieure, des poutres longitudinales, sont munies de connecteurs s'étendant en saillie de façon à assurer la solidarisation de la poutre avec le béton qui l'enrobe.

De préférence, l'âme verticale de chaque poutre métallique présente une structure ajourée comportant des ouvertures de passage de béton de part et d'autre de la poutre à travers l'âme verticale.

Selon une autre caractéristique particulièrement avantageuse, la plaque en béton dans laquelle sont noyées les parties inférieures des poutres, présente une largeur compatible avec les possibilités de transport par voie routière ou ferroviaire.

D'autre part, la plaque en béton peut être prolongée en équerre, le long d'au moins l'un de ses côtés latéraux par une partie relevée de façon à former une corniche ayant une hauteur au moins égale à l'épaisseur de la dalle à réaliser.

De même, la plaque en béton peut être prolongée en équerre le long d'au moins l'un de ses côtés transversaux par une partie relevée formant une corniche dans laquelle est noyée l'extrémité correspondante de chaque poutre longitudinale.

L'invention permet ainsi de réaliser une dalle ou une plateforme de largeur quelconque reposant sur au moins deux appuis écartés.

Mais il est aussi possible de réaliser plusieurs travées consécutives reposant sur des appuis intermédiaires.

Dans ce cas, à au moins l'une de ses extrémités, chaque poutre métallique est prolongée au-delà du côté transversal correspondant de la plaque, par une partie de liaison s'étendant en console et pouvant être solidarisée avec une partie correspondante d'une poutre métallique d'un élément suivant.

Dans un autre mode de réalisation, d'un élément selon l'invention, les deux nappes d'armatures forment respectivement avec les semelles des poutres, la partie inférieure et la partie supérieure d'au moins une cage de ferraillage tubulaire s'étendant entre deux poutres longitudinales sensiblement sur toute leur longueur et solidarisée avec celles-ci par des points de soudure réalisés au moins au niveau des semelles supérieures et des semelles inférieures.

L'invention couvre également un procédé de réalisation d'un élément préfabriqué comportant les étapes suivantes :
- mise en place, sur un support plan, d'au moins deux poutres métalliques parallèles écartées l'une de l'autre, ayant chacune une âme, une première semelle posée sur le support et une seconde semelle ;
- pose sur les secondes semelles des poutres d'une pluralité de barres transversales et soudure de celles-ci sur toute la largeur de la semelle ;
- pose sur les barres transversales d'une pluralité de barres longitudinales et soudure de celles-ci avec les barres transversales de façon à former une première nappe d'armature ;
- retournement de l'ensemble et pose des poutres métalliques et de la première nappe sur le support ;
- pose sur les premières semelles des poutres métalliques d'une pluralité de barres transversales et soudure de celles-ci sur toute la largeur de semelles ;
- pose sur lesdites barres transversales et soudure avec celles-ci d'une pluralité de barres longitudinales de façon à former une seconde nappe d'armatures ;
- réalisation d'un moule de préfabrication creux ayant un fond sensiblement plan, et au moins quatre côtés, respectivement deux côtés longitudinaux et deux côtés transversaux ;
- mise en place dans le moule de la cage de ferraillage monolithique constituée des poutres longitudinales solidarisées par les deux nappes d'armatures, une distance minimale d'enrobage étant maintenue entre les barres longitudinales de la nappe inférieure et le fond du moule ;
- coulée de béton dans le moule de façon à recouvrir le fond de celui-ci sur une épaisseur suffisante pour englober les parties inférieures des poutres métalliques et la nappe d'armature inférieure,
- décoffrage après la prise et le durcissement du béton pour l'obtention d'un élément préfabriqué comprenant au moins une poutre longitudinale métallique ayant une semelle inférieure et une nappe d'armature scellées dans une plaque en béton armé apte à constituer un coffrage pour la coulée d'une dalle en béton armée par la cage de ferraillage monolithique constituée des poutres solidarisées par les deux nappes d'armatures.

De tels éléments préfabriqués permettent de réaliser une dalle en béton armé reposant sur au moins deux appuis écartés.

Selon l'invention, au moins un élément préfabriqué est mis en place sur les appuis et la plaque inférieure en béton est entourée par des éléments de coffrage s'étendant verticalement sur une hauteur au moins égale à l'épaisseur de la dalle à réaliser, celle-ci étant obtenue par coulée de béton dans le moule ainsi formé et dont la plaque constitue le fond, sur une épaisseur suffisante pour noyer complètement la cage de ferraillage.

De façon avantageuse, au niveau de chacun des appuis, la plaque en béton est munie d'un évidement dans lequel pénètre au moins une pièce de connexion ménagée à l'endroit voulu sur l'appui pour le scellement de la dalle avec l'appui, par coulée de béton dans ledit évidement.

Dans un premier mode de réalisation, la dalle est constituée d'au moins deux éléments préfabriqués posés l'un à côté de l'autre avec au moins deux côtés adjacents jointifs et deux côtés extérieurs le long desquels la plaque en béton est munie d'une partie relevée constituant un élément de coffrage pour la coulée de béton dans le moule ainsi formé.

Dans un second mode de réalisation, la dalle est constituée d'au moins deux éléments placés l'un à la suite de l'autre dans le sens longitudinal avec solidarisation des extrémités adjacentes des poutres métalliques.

D'autres caractéristiques avantageuses de l'invention apparaîtront dans la description suivante de certains modes de réalisation particuliers, donnés à titre de simples exemples non limitatifs et illustrés par les dessins annexés.
La figure 1 montre schématiquement, en coupe transversale la réalisation d'un élément préfabriqué selon l'invention.
La figure 2 est une vue en coupe transversale d'une dalle constituée à partir de deux éléments placés côte à côte.
La figure 3 montre un premier exemple d'utilisation des éléments préfabriqués pour la réalisation d'un bâtiment.
La figure 4 montre deux variantes de la jonction entre les plaques.
La figure 5 montre schématiquement, en perspective, la réalisation d'un plateau de pont au moyen d'éléments préfabriqués selon l'invention.
La figure 6 montre, en coupe transversale, un exemple de passage inférieur réalisé au moyen d'éléments préfabriqués selon l'invention.
La figure 7 est une vue partielle, en coupe transversale, du tablier d'un tel passage inférieur.
La figure 8 est une vue de détail, en coupe, d'un encastrement.
La figure 9 est une vue de côté d'un plateau de pont mixte reposant sur un appui intermédiaire.
La figure 10 est une vue partielle en coupe du plateau de la figure 9.
La figure 11 montre la liaison entre deux éléments consécutifs, au niveau de l'appui intermédiaire.
La figure 12 est une vue de dessous selon la ligne I-I de la figure 11.
La figure 13 est une vue en coupe selon la ligne II-II de la figure 11.
La figure 14 est un autre exemple de jonction entre deux éléments de plateau consécutifs, avec appui décalé.
La figure 15 montre, en coupe transversale, un autre mode de réalisation d'un élément préfabriqué, selon l'invention.
La figure 16, montre, en coupe transversale, un autre mode de réalisation d'une dalle constituée de deux éléments selon la figure 15, placés côte à côte.

Sur la figure 1, on a représenté schématiquement, en coupe transversale, un premier mode de réalisation d'un élément préfabriqué 1 selon l'invention comprenant, dans l'exemple représenté, trois poutres 2 constituées de profilés métalliques à section en I ou H dont la partie inférieure est scellée dans une plaque 3 en béton armé.

Normalement, les poutres 2a, 2b, 2c sont parallèles à une direction longitudinale de l'élément 1, c'est-à-dire perpendiculaires au plan de la figure 1 et comportent chacune une âme verticale 20 et deux semelles 21, 22, la semelle inférieure 21 étant noyée dans la plaque en béton 3.

De plus, les trois poutres 2a, 2b, 2c sont reliées par deux nappes d'armatures, respectivement une nappe supérieure 4 et une nappe inférieure 4' noyée dans la plaque en béton 3.

La nappe supérieure 4 est constituée, de façon classique, d'une pluralité de barres transversales 41 et de barres longitudinales 42 écartées les unes des autres et réparties, respectivement, sur la longueur et sur la largeur de l'élément. Cependant, selon l'invention, les barres transversales 41 sont appliquées directement sur les faces externes 23 des semelles supérieures 22 des trois poutres 2a, 2b, 2c et, en outre, sont fixées sur celles-ci, par des points de soudure 43 répartis sur toute la largeur de la semelle 22 ou bien par un cordon de soudure continu. De la sorte, chaque barre transversale 41 est solidarisée avec les semelles supérieures 22 des trois poutres 2a, 2b, 2c.

Les barres longitudinales 42 écartées les unes des autres et réparties sur toute la largeur de l'élément, sont posées au-dessus des barres transversales 41 et fixées sur celle-ci par soudure.

De même, la nappe inférieure 4' est constituée de barres transversales 41' et de barres longitudinales 42', les barres transversales 41' étant appliquées et soudées sur les faces externes 23' des semelles inférieures 21 des trois poutres 2a, 2b, 2c, les barres longitudinales inférieures 42' étant placées au-dessous des barres transversales inférieures 41' et fixées sur celles-ci par soudure. La nappe inférieure 4' est donc noyée avec les semelles 21 dans la plaque en béton 3 dont l'épaisseur doit être suffisante pour que les barres longitudinales 42' fixées sur les barres transversales 41' et les semelles inférieures 21, se trouvent à une distance minimale d'enrobage (b) de la face inférieure de la plaque 3.

D'une façon générale, d'ailleurs, les caractéristiques de la cage de ferraillage métallique constituée des poutres (2) et des deux nappes d'armatures (4, 4'), ainsi que l'épaisseur (e) de la plaque (3), sont déterminées de façon que, après démoulage, l'ensemble de l'élément ainsi réalisé puisse être manutentionné, transporté et mis en place sur des appuis écartés et que, en outre, la plaque 3 puisse supporter certaines charges ou des chocs accidentels ainsi que le poids du béton 11 qui, comme on le verra plus loin, est coulé au-dessus de la plaque 3 en englobant les poutres 2 afin de constituer une dalle D.

En particulier, le nombre de poutres métalliques 2, leurs dimensions, leur écartement I et les caractéristiques des deux nappes d'armatures seront déterminés en fonction des charges à supporter par la dalle D réalisée au moyen de l'élément 1, ainsi que des possibilités de manutention et de pose de celle-ci, en particulier des appareils de levage dont on dispose sur le site de construction.

Cependant, selon une caractéristique essentielle de l'invention, du fait que les deux nappes d'armature 4,4' sont soudées directement sur les faces externes 23, 23', respectivement de la semelle supérieure 22 et de la semelle inférieure 21 des trois poutres métalliques 2, l'ensemble constitue une cage de ferraillage monolithique, relativement rigide et indéformable, capable de résister aux sollicitations, en particulier aux efforts de flexion appliqués dans le sens longitudinal et dans le sens transversal, en coopérant avec la plaque en béton 3 lors du transport et de la pose de l'élément 1 sur ses appuis.

En particulier, étant donné que les armatures longitudinales principales sont constituées de profilés métalliques à section en I ou en H, chaque section de la cage de ferraillage comprenant deux profilés sur lesquels sont soudées les barres transversales 41, 41' constitue un rectangle indéformable et il est donc inutile de prévoir des étriers de liaison entre les deux nappes d'armature.

De plus, les barres transversales 41, 41' soudées respectivement sur les faces externes des semelles supérieures 22 et des semelles inférieures 21 s'opposent au renversement des profilés 2 de telle sorte que la plaque en béton 3, fortement armée par les barres 41 ', 42' de la nappe inférieure 4', ne risque pas de se fissurer lors du transport de l'élément après démoulage.

Un tel élément préfabriqué peut, en effet, être réalisé dans un moule 10 comportant un fond 101 de préférence rectangulaire, deux côtés latéraux 102 et deux côtés transversaux 103.

Le cas échéant, il est possible de placer au fond du moule 10 une fourrure destinée à obtenir, après décoffrage, une légère contre-flèche de l'élément dans le sens longitudinal, par exemple de l'ordre de 5 cm pour 15 m de longueur.

De plus, avant la coulée du béton 11, il serait aussi possible de placer, dans certains des espaces rectangulaires entre les poutres métalliques 2, la nappe supérieure 4 et la plaque en béton 3, un ou plusieurs tubes 18 en matière plastique, formant des conduits de passage de canalisations, câbles électriques ou autres circuits.

Pour réaliser un élément 1, la cage de ferraillage est tout d'abord préfabriquée en plaçant l'une à côté de l'autre, sur un support plan, les poutres métalliques 2a, 2b, 2c sur lesquelles sont ensuite posées les barres transversales 41 qui sont soudées sur les faces externes 23' des semelles 21, sur toute la largeur de celles-ci. Puis les barres longitudinales 42' sont posées et soudées sur les barres transversales 41'. '. Des connecteurs 24' sont également fixés sur les semelles 21.

L'ensemble ainsi réalisé peut alors être retourné de façon à permettre la pose et la soudure des barres transversales 41 sur les semelles 22 équipées de connecteurs 24, puis des barres longitudinales 42.

On a ainsi réalisé une cage de ferraillage métallique comportant trois poutrelles 2a, 2b, 2c dont les semelles sont solidarisées par les deux nappes d'armature 4, 4'.

Une certaine quantité de béton est alors coulée dans le fond du moule 10, sur l'épaisseur voulue, puis la cage métallique est mise en place de façon que les poutres 2 reposent, par leurs semelles inférieures 21 sur le béton frais dans lequel s'enfoncent les barres d'armature 41', 42' et les connecteurs 24'.

De préférence, une distance minimale d'enrobage (b) par rapport au fond du moule est maintenue par des écarteurs non représentés.

Le moule est alors rempli de béton 11 jusqu'à une hauteur (e) par exemple de l'ordre de 10 à 20 cm, de façon à enrober complètement la nappe d'armature 4', les connecteurs 24' et les parties inférieures des poutres 2, en donnant la résistance voulue à la plaque 3.

Après la prise et le durcissement du béton, l'élément préfabriqué 1 ainsi réalisé peut être décoffré et transporté sur le site de construction.

Selon une autre caractéristique préférentielle, la largeur totale L de l'élément, entre les côtés latéraux 30 de la plaque 3 sera déterminée de façon à respecter le gabarit de circulation routière. Ainsi, un tel élément pourra être préfabriqué en usine à une certaine distance du site de construction puis transporté jusqu'à celui-ci par rail ou route, l'élément étant placé en long sur une remorque. Cette largeur L pourra donc être de l'ordre de 2,5 m, l'élément 1 comportant, de préférence, trois poutres 2 écartées d'environ 0,8 m.

En revanche, la longueur de l'élément peut être beaucoup plus importante. Par exemple, une longueur de 10 à 15 m permet encore un transport sur une remorque routière conventionnelle.

Un élément préfabriqué ainsi réalisé peut être particulièrement résistant tout en restant relativement souple, compte tenu de sa longueur, en conservant, cependant, un poids compatible avec les possibilités de levage dont on dispose, normalement, sur un chantier d'une certaine importance, par exemple pour la réalisation d'un pont ou d'un passage inférieur.

Un tel élément peut donc être manutentionné et posé sur des appuis écartés dans le sens longitudinal, les éléments étant placés côte à côte en nombre voulu pour couvrir la surface souhaitée.

Sur la figure 1, on a représenté un élément standard comportant plusieurs poutres métalliques 2 reliées rigidement par les deux nappes d'armatures 4, 4', l'ensemble étant scellé, à la base dans une plaque 3 qui est prolongée latéralement, au-delà des poutres 2a, 2c, d'une longueur libre (I/2) de préférence égale à la moitié de l'intervalle entre les poutres 2.

Pour la réalisation d'un plancher, il est possible de placer côte à côte plusieurs éléments 1, 1' en nombre suffisant pour couvrir la surface souhaitée, compte tenu de la largeur L d'un élément, un joint d'étanchéité 35 étant interposé entre les côtés en regard des plaques en béton 3 des deux éléments 1, 1'.

Comme le montre la figure 2, les barres transversales 41 de deux éléments adjacents 1, 1' peuvent être prolongées au-delà du plan de jonction P et associées à des barres longitudinales 43 afin d'assurer la jonction des deux nappes supérieures d'armatures au niveau du plan P. De même, à la partie inférieure de la zone de jonction, des barres transversales courtes 44 associées à des barres longitudinales 43' peuvent être posées sur les faces supérieures des plaques 3, 3', entre les âmes 20c, 20'a des deux poutres longitudinales voisines 2c, 2'a.

Après la pose des éléments 1, 1', il est possible de mettre en place des coffrages non représentés appliqués sur les côtés latéraux et transversaux des plaques 3 qui forment alors le fond d'un moule dans lequel peut être coulé du béton 11 jusqu'à un niveau supérieur à celui des semelles et des nappes d'armatures supérieures des deux éléments 1, 1' afin de noyer l'ensemble du ferraillage. On réalise ainsi une dalle en béton armé D de hauteur totale (h) pouvant couvrir la surface souhaitée.

Du fait que l'on utilise, comme armatures longitudinales principales, des profilés métalliques à section en I ou en H, la hauteur totale (h) de la dalle D, à résistance égale, peut être inférieure à celle d'une dalle en béton armé classique comprenant deux nappes d'armature reliées par des étriers.

Cependant, grâce aux connecteurs 24 fixés sur les faces externes 23, 23' des semelles 22, 21 des poutres 2, celles-ci coopèrent parfaitement avec le béton 3, 11 dans lequel elles sont noyées, en formant ainsi une structure mixte dans laquelle le béton et la cage de ferraillage fonctionnent en complémentarité et dans toutes les directions de façon à participer à la résistance de la dalle. Celle-ci peut, d'ailleurs, travailler de façon hyperstatique, par exemple dans la partie reposant sur des piles lorsque les éléments préfabriqués sont utilisés pour réaliser plusieurs travées consécutives, comme on le verra plus loin.

Pour éviter la pose d'un coffrage, il est possible, également, lors du moulage de certains éléments préfabriqués, de ménager sur l'un des côtés latéraux de la plaque 3, une partie relevée 36 qui, de préférence, s'étend sur la hauteur (h) à donner à la dalle et constitue une sorte de corniche. Dans l'exemple représenté sur la figure 2 d'un plancher constitué de deux éléments placés côte à côte, l'un des côtés latéraux de chacun des éléments 1, 1' est muni d'une corniche 36, 36', les deux autres côtés des plaques 3, 3' se rejoignant le long du plan de joint longitudinal P, dans lequel est interposé un joint d'étanchéité 35.

On peut ainsi réaliser une dalle plus ou moins armée en fonction des charges à supporter.

Comme indiqué plus haut, il est avantageux de réaliser des éléments de grande longueur, par exemple de 10 à 15m, mais de largeur limitée à 2m ou 2,5m afin de respecter le gabarit routier standard, les éléments pouvant ainsi être préfabriqués en usine puis transportés sur le site de construction.

Dans le cas représenté sur la figure 2 d'une dalle D constituée de deux éléments 1, 1' placés côte à côte, on réalise ainsi une dalle pouvant avoir une largeur d'environ 5 m. Mais il est possible, bien entendu, d'augmenter cette largeur en plaçant, entre les deux éléments de côté 1, 1' un élément central sans corniche du type représenté sur la figure 1.

De la façon représentée schématiquement sur la figure 3, une telle technique permet de réaliser, par exemple, pour un bâtiment ou un parking, un plancher 5 reposant sur des murs ou des rangées de piliers espacés 50.

On peut ainsi réaliser des dalles posées sur des appuis, par exemple en néoprène. Dans ce cas, les extrémités transversales 51 des dalles peuvent être coffrées, soit par un coffrage amovible soit par une partie relevée en corniche.

Mais on peut aussi réaliser des dalles continues en laissant dépasser les profilés et les armatures longitudinales 42 dans l'espace 52 entre deux dalles 5 successives, cet espace étant ensuite bétonné.

Dans le cas, par exemple, d'un parking, on peut aussi réaliser un encastrement dans les quatre murs périphériques encadrant la dalle longitudinalement et latéralement. Un tel encastrement peut être réalisé par exemple de la façon représentée sur la figure 8 qui sera décrite plus loin.

D'autre part, comme le montre la figure 4, pour améliorer la jonction entre les éléments adjacents et éviter, notamment, un effet de pianotage, les côtés latéraux adjacents 30, 30' des plaques 3, 3' de deux éléments voisins peuvent être munis de parties conjuguées amincies ou bien ménagées en creux et en saillie, qui s'emboîtent l'une dans l'autre à la pose des éléments, avec interposition d'un joint d'étanchéité 35.

Comme indiqué plus haut, l'utilisation, comme armatures principales, de poutres métalliques 2 coopérant avec les nappes d'armatures 4, 4', la plaque en béton 3 et le béton 11 de la dalle D, permet de réaliser des éléments préfabriqués de grande longueur pouvant reposer, à leurs extrémités, sur des appuis écartés d'une distance pouvant dépasser les 15 m.

On peut ainsi réaliser des ponts comportant plusieurs travées consécutives, de la façon qui sera décrite en détail plus loin, en se référant aux figures 9 à 14.

Mais il est possible également d'utiliser des dalles transversales reposant, par la partie centrale de la plaque en béton, sur deux appuis écartés, par exemple pour réaliser la plateforme d'un pont de structure mixte comportant deux poutres principales métalliques 53 sur lesquelles repose la plateforme en béton armé, selon la disposition représentée schématiquement sur la figure 5.

Comme précédemment, la plateforme 5 du pont, qui repose sur deux poutres longitudinales écartées 53, est constituée d'une pluralité d'éléments préfabriqués 1, 1' comportant chacun plusieurs poutres métalliques 2 dont la base est scellée dans une plaque en béton 3.

Sur la figure 5 pour simplifier le dessin, une seule poutre 2 a été représentée pour l'élément préfabriqué 1b et les barres d'armature 41, 42 ne sont indiquées que partiellement.

Dans ce cas, les deux poutres principales 53 sur lesquelles repose la plateforme 5 du pont sont écartées d'une distance L2 inférieure à la longueur L1 de l'élément qui comporte ainsi une partie centrale 3a s'étendant entre les deux poutres 53 et deux parties 3b s'étendant en porte-à-faux.

En plaçant, l'un à côté de l'autre, un certain nombre de tels éléments 1, 1'... reposant en travers sur les poutres principales 53 il est possible de réaliser une plateforme 5 de longueur quelconque. Dans ce cas, chaque élément 1 est muni, à ses deux extrémités longitudinales, de parties relevées 56 qui, comme précédemment, prolongent en équerre les côtés transversaux 38 de la plaque 3 et s'étendent jusqu'au-dessus du niveau des semelles supérieures des poutres 2 de façon à former des corniches transversales 56 dans lesquelles sont englobées les extrémités 23 des poutres 2.

De plus, lors de la préfabrication de chaque élément 1, des logements 57 peuvent être réservés dans ces corniches transversales 56 pour faciliter le montage de garde-corps non représentés.

De préférence, les éléments 1 a placés aux extrémités de la plateforme 5 sont munis, comme dans le cas de la figure 2, d'une partie relevée 36 parallèle aux poutres 2 et formant un coffrage latéral. Ces parties relevées latérales 36 et transversales 56 forment un auto-coffrage permettant la coulée du béton 11 pour noyer les poutres 2 et constituer ainsi la plateforme du pont.

Avantageusement, la plaque en béton 3 est munie, au niveau des poutres principales 53 sur lesquelles repose la plateforme 5, d'évidements 37 qui traversent la plaque 3 sur toute sa hauteur et sont placés entre deux poutres longitudinales parallèles 2. Les zones correspondantes des poutres principales 53 sont alors munies de connecteurs 54 soudés sur la semelle supérieure 55 de la poutre 53 et qui s'engagent dans les évidements 37 à la pose de l'élément préfabriqué 1 qui peut ainsi être scellé sur les poutres principales 53 par coulée de béton dans les évidements 37.

On peut ainsi réaliser une plateforme de pont mixte de grande largeur, constituée d'une dalle 5 scellée sur les deux poutres principales 53 et pouvant s'étendre en porte-à-faux de part et d'autre de celles-ci, grâce à la forte armature constituée par les poutres métalliques 2 et les deux nappes de barres supérieures 4 et inférieures 4'. Ceci permet d'éviter la mise en place de consoles qui, habituellement, sont soudées sur les poutres de charpente 53 afin de maintenir les parties de la plateforme s'étendant en porte-à-faux de chaque côté de celui-ci. De ce fait, la face inférieure de la plateforme peut rester lisse, ce qui facilite la mise en oeuvre, pour l'entretien, de chariots roulants suspendus au-dessous de la plateforme, sans rupture du roulage à chaque console.

Bien entendu, la plateforme 5 ainsi réalisée pourrait reposer, en cas de besoin, sur plus de deux poutres principales 53. De même, on pourrait réaliser une plateforme de très grande largeur en plaçant deux lignes d'éléments préfabriqués sur quatre poutres principales.

La réalisation d'un tel pont est plus facile et plus sûre que par les anciens procédés. Comme on l'a déjà indiqué, la plaque 3 étant relativement épaisse et armée, lors de la préfabrication de chaque élément, par la nappe inférieure 4' soudée sur les semelles 21, il n'est plus nécessaire de prévoir une protection anti-chute pour la mise en place et le scellement des éléments. Ces derniers peuvent seulement être équipés de gardes corps provisoires attachés à la semelle supérieure des poutres métalliques 2.

En utilisant des éléments de grande longueur, par exemple de 10 à 15 m, il est possible de réaliser une plateforme à plusieurs voies de roulement au moyen d'un nombre relativement faible d'éléments. Le nombre et la longueur des joints d'étanchéité à placer entre les plaques 3 des éléments posés côte à côte est également réduit par rapport aux procédés classiques, ce qui diminue le risque de bavures ou de pertes de laitance du béton et permet, éventuellement, l'utilisation d'un béton auto-plaçant beaucoup plus fluide que dans les procédés connus et facile à mettre en place, même sans vibration.

A titre d'exemple, les figures 6 et 7 montrent la réalisation d'un passage inférieur au moyen d'éléments préfabriqués selon l'invention. Un tel passage inférieur comprend, par exemple, une plateforme 6 reposant sur deux culées écartées 61 qui peuvent avantageusement être constituées d'éléments préfabriqués juxtaposés, comportant chacun un mur vertical formant un piédroit 61 et muni à sa base d'une semelle élargie 62 permettant à cet élément de piédroit d'être simplement posé sur le fond d'une tranchée T. De préférence, chaque élément de piédroit 61 est muni, à sa partie supérieure, d'une partie élargie 63 sur laquelle repose la plateforme 6 qui peut être constituée, comme le montre la figure 7 d'une pluralité d'éléments préfabriqués de la façon représentée sur la figure 1 et comprenant donc chacun une plaque en béton 3 dans laquelle sont scellées les semelles inférieures de deux ou trois poutres métalliques 2. Pour la réalisation d'un pont permettant le passage inférieur de trois ou quatre voies de circulation, la distance entre appui L3 peut être de l'ordre de 15 m, les poutres métalliques 2 étant dimensionnées en conséquence pour présenter l'inertie nécessaire à la reprise du poids propre des éléments et des charges appliqués. L'ensemble peut être recouvert d'un remblai R pour le passage d'une voie de circulation transversale.

Le nombre d'éléments 1 constituant la plateforme 6 est déterminé en fonction de la largeur de passage à réaliser, les plaques 3 des éléments étant munies, sur leurs côtés latéraux 30, de parties conjuguées s'engageant l'une dans l'autre de façon à éviter les risques de pianotage.

D'autre part, comme précédemment, les éléments 1 a placés sur les côtés de la plateforme 6 ainsi réalisé, sont munis de parties relevées 36 formant auto-coffrage pour la réalisation de la dalle D par coulée de béton 11 jusqu'au-dessus du niveau des semelles supérieures 22 des poutres 2 qui sont ainsi entièrement noyées dans le béton 11.

Les éléments 1 formant une telle plateforme 6 peuvent simplement être posés, à leurs extrémités, sur les deux culées 61, par l'intermédiaire d'appuis classiques, par exemple en néoprène ou d'appuis roulants permettant les dilatations.

Cependant, pour permettre de très grandes portées sans augmenter de façon exagérée la hauteur des poutres métalliques 2, il est préférable de ménager un encastrement 60 à chaque extrémité de la plateforme 6.

La figure 8 est une vue de détail montrant, à titre d'exemple, un tel encastrement.

Comme le montre la figure 7, la plateforme 6 est constituée d'un certain nombre d'éléments 1 placés côte à côte et comprenant chacun une plaque en béton 3 dans laquelle sont scellées les semelles inférieures 21 de plusieurs poutres métalliques 2. Cependant, comme le montre la figure 8, chaque poutre métallique 2 est prolongée au-delà du bord transversal 38 de la plaque 3, par une partie 23 s'étendant sur une longueur libre d et venant reposer, par l'intermédiaire d'un grain en métal 24, sur une platine 25 scellée sur la face supérieure 64 du piédroit 61. Pour éviter les fuites de béton lors de la coulée de la dalle, un joint d'étanchéité 26 est placé le long du bord transversal 38 de la plaque 3 qui se trouve sensiblement au niveau du bord interne de la partie supérieure 63 du piédroit 61.

Des fers longitudinaux 13 placés à l'extrémité de chaque poutre 2 et éventuellement soudés sur les faces internes des semelles 21, 22, sont prolongés par des parties en attente 14 en forme de crosses qui s'entrecroisent avec des fers laissés en attente à l'extrémité supérieure du piédroit 61. D'autres fers en attente ainsi que des fers transversaux 66 peuvent, d'ailleurs, se croiser avec les fers en attente 14, 65 afin de renforcer l'encastrement ainsi réalisé lors de la coulée du béton 11 au-dessus des éléments jointifs 1 et du piédroit 61, celui-ci étant muni, à sa partie supérieure, d'un coffrage adéquat.

La solidarisation entre les poutres 2 et cet encastrement 60 peut encore être améliorée en soudant le long des extrémités des poutres 2, plusieurs séries de goujons métalliques 27 formant des connecteurs.

La plateforme 6 ainsi encastrée à ses extrémités dans les piédroits 61 peut avoir une portée L3 très importante, allant jusqu'à 15 m, pour une hauteur h relativement réduite, de l'ordre de 500 à 600 mm, par exemple.

Comme indiqué plus haut, les éléments préfabriqués selon l'invention peuvent être assez légers pour être manutentionnés par des engins de levage de puissance moyenne et l'utilisation, comme armatures longitudinales, de profilés métalliques coopérant avec la dalle en béton D permet de diminuer l'épaisseur de celle-ci. Le procédé selon l'invention est donc particulièrement adapté, par exemple, à la couverture d'une autoroute urbaine, souvent réalisée en tranchée, car il permet de poser en quelques heures, au milieu de la nuit, un certain nombre d'éléments préfabriqués placés côte à côte, les plaques en béton 3, armées par les nappes inférieures 4' soudées sur les semelles 21 des poutres 2, étant assez résistantes pour réaliser en toute sécurité la coulée du béton 11 formant la dalle, même après la reprise de la circulation.

Mais l'invention est également particulièrement avantageuse pour la réalisation de ponts mixtes à plusieurs travées.

L'utilisation d'éléments préfabriqués selon l'invention permet en effet, en solidarisant entre elles les extrémités des poutres 2 de deux éléments consécutifs, de réaliser une plateforme de grande longueur reposant sur un ou plusieurs appuis intermédiaires.

La figure 9 montre, à titre d'exemple, un pont comportant une telle plateforme 6 de grande longueur reposant sur une pile intermédiaire 7 et, à ses extrémités, sur des culées 61.

Comme précédemment, la plateforme 6 représentée, en coupe partielle, sur la figure 10, est constituée d'un certain nombre d'éléments préfabriqués 1 comprenant, selon l'invention, des poutres métalliques 2 ayant une semelle inférieure 21 scellée dans une plaque en béton 3 avec une nappe d'armature inférieure 4'. De préférence, les éléments latéraux 1a comportent une partie relevée 36 qui forme un auto-coffrage pour la coulée du béton 11 noyant l'ensemble des armatures pour former la dalle D. Dans l'exemple représenté, cette dalle D est recouverte d'une couche de roulement 15 et peut comporter, sur chaque côté, un trottoir 16 et un garde-corps 17.

Les éléments préfabriqués 1 constituant la plateforme 6 peuvent avoir une portée importante, par exemple de 10 à 15 m, et prennent appui, à une extrémité sur la culée 61 et à l'autre extrémité sur la pile intermédiaire 7 (Figure 11). De préférence, l'extrémité de la plateforme 6 reposant sur la culée 61 forme un encastrement 60 réalisé de la façon décrite précédemment en référence à la figure 8, un tel encastrement permettant de limiter la hauteur des poutres 2 nécessaires pour résister aux charges appliquées.

Les figures 11 à 13 montrent la réalisation de l'appui intermédiaire sur la pile 7, avant coulée du béton constituant la dalle.

La figure 11 montre, en élévation, la jonction entre deux éléments consécutifs 1, 1' s'étendant de part et d'autre d'un plan de joint transversal Q, au niveau de l'appui intermédiaire 7, la figure 13 étant une coupe transversale dans le plan de joint Q. Chaque élément préfabriqué 1, 1' comprend, comme dans le cas de la figure 1, trois poutres métalliques 2 ayant une semelle inférieure 21 et une nappe d'armature 4' scellées dans la plaque en béton 3 constituant la base de l'élément. Cependant, les poutres 2 sont prolongées par une partie 23 au-delà du bord transversal 38 de la plaque 3 qui est arrêtée à une certaine distance (d) du plan de joint Q alors que les poutres 2 s'étendent pratiquement jusqu'à ce plan de joint, les extrémités 23, 23' des parties en porte-à-faux des poutres n'étant séparées que par un faible intervalle (i).

Selon l'invention, les poutres correspondantes 2, 2' de deux éléments consécutifs 1, 1' qui sont placées dans le prolongement l'une de l'autre, sont solidarisées entre elles par un éclissage 8 comportant des plaques verticales 81 boulonnées sur les âmes 20, 20' des deux poutres 2, 2' et des ensembles de plaques horizontales 82, 83 boulonnées sur les deux faces, respectivement interne et externe des semelles, respectivement inférieure 21, et supérieure 22 des deux poutres 2, 2'.

On réalise ainsi une solidarisation parfaite des extrémités de chaque paire de poutres 2, 2' qui travaille alors comme une poutre continue.

Ces deux poutres 2, 2' ainsi solidarisées par les éclisses 8, reposent sur la pile 7 par l'intermédiaire d'un appui en néoprène 71 interposé entre deux grains métalliques centrés sur le plan de joint Q, respectivement un grain inférieur 72 prenant appui sur la pile 7 et un grain supérieur 73 sur lequel prennent appui les extrémités des semelles inférieures 21 des deux poutres 2, 2', ce grain 73 étant muni de lamages 74 pour le logement des boulons de serrage des éclisses.

Après la pose des éléments 1, 1' et la solidarisation des poutres 2, 2', un panneau de coffrage inférieur 75 est mis en place pour former le fond de l'espace laissé libre entre les extrémités 38, 38' des plaques en béton 3, 3' des deux éléments 1, 1'. Comme le montre la figure 12, chaque espace entre deux éléments consécutifs 1, 1' peut être fermé par un panneau 75 en deux parties munies d'échancrures pour le passage des grains 73 d'appui des trois paires de poutres 2, 2', l'ensemble du panneau étant fixé de façon étanche aux bords transversaux 38, 38' des deux plaques 3, 3' et aux grains 73 de façon à former un coffrage permettant la coulée de béton auto-plaçant sur les plaques 3, 3' des éléments consécutifs afin de former la plateforme 6 en noyant l'ensemble des poutres métalliques solidarisées entre elles et des deux nappes supérieures 4 qui peuvent être reliées par des barres longitudinales de liaison 45.

Etant donné que l'on réalise ainsi une dalle continue, il est possible également de décaler le plan de joint Q par rapport à l'axe de la pile 7. Dans ce cas, représenté sur la figure 14, l'un des éléments 1 repose directement, par sa plaque en béton 3, sur la pile 7 et les poutres métalliques 2, 2' de deux éléments consécutifs sont solidarisées par paires au moyen d'un éclissage 8, réalisé de la façon indiquée plus haut. Cependant, le plan de jonction Q étant décalé par rapport à la pile, l'espace entre les extrémités 38, 38' des plaques 3, 3' des deux éléments 1,1 peut être fermé simplement par un panneau de coffrage 77 fixé sur les poutres par des étriers 78.

Bien entendu, l'invention ne se limite pas aux détails des modes de réalisation qui viennent d'être décrits à titre de simples exemples non limitatifs et pourraient faire l'objet d'autres variantes.

C'est ainsi que, pour faciliter la pénétration du béton et l'enrobage des armatures de la dalle, les poutres métalliques 2 pourraient avoir un autre profil, par exemple avec une âme ajourée ou en treillis.

D'autre part la largeur (L) des éléments 1 peut varier, ainsi que le nombre de poutres 2 par élément et leur écartement, la constitution de l'armature secondaire 4 et la répartition des fers longitudinaux 13 et transversaux 12 étant adaptées en conséquence.

En outre, les éléments préfabriqués 1 auront normalement une forme rectangulaire, avec deux côtés latéraux 30 parallèles aux poutres 2 mais d'autres formes peuvent être envisagées. Par exemple, certains éléments pourraient avoir des côtés latéraux convergents afin de réaliser une plateforme de pont en biais ou en courbe.

De même, si l'invention est particulièrement adaptée à la réalisation de planchers de bâtiment ou d'une plateforme de pont mixte, d'autres types de dalles pourraient être réalisés à partir des éléments préfabriqués selon l'invention.

Par ailleurs, d'autres dispositions pourraient être envisagées pour la réalisation d'éléments préfabriqués selon l'invention comportant une cage de ferraillage monolithique constituée de profilés métalliques à section en I ou en H reliés rigidement par deux nappes d'armatures.

La figure 15 montre à titre d'exemple, en coupe transversale, un autre mode de réalisation d'un tel élément préfabriqué comportant trois profilés longitudinaux 2a, 2b, 2c à section en I, dont les semelles inférieures 21 sont noyées dans une plaque en béton 3. De façon classique, cette plaque en béton peut être renforcée par un treillis soudé 31 passant au-dessous des semelles 21 des poutres 2 et dont les extrémités 31' peuvent être repliées pour armer les côtés latéraux 30 de la plaque 3 mais ce treillis 31 serait insuffisant pour éviter, lors du démoulage et de la manutention de l'élément, le risque de fissuration de la plaque en béton 3 par les semelles 21 noyées dans celle-ci, en cas de renversement, même faible, des poutres métalliques 2.

Selon l'invention, ce risque est évité en reliant rigidement les semelles inférieures 21 et supérieures 22 des poutres par deux nappes d'armature de façon à réaliser une cage de ferraillage monolithique relativement indéformable.

Dans le mode de réalisation de la figure 15, cette solidarisation des poutres métalliques est obtenue au moyen de cages tubulaires 40a, 40b constituées de barres longitudinales 42 reliées par des cerces 46 dont la partie inférieure et la partie supérieure sont placées respectivement au niveau des semelles inférieures 21 et des semelles inférieures 22 et soudées sur celles-ci par des points de soudure 47, 47', les cerces 46 étant également soudées sur les âmes 20 des poutres 2 par des points de soudure 48.

Chaque cerce 46 d'une cage tubulaire 40 est ainsi reliée à chacun des profilés 2 qui l'encadrent, par trois points de soudure écartés 47, 48, 47' et constitue ainsi un ensemble rectangulaire indéformable s'opposant au renversement des profilés 2a, 2b.

Comme précédemment, les faces externes 23, 23' des semelles 22, 21 de chaque poutre 2 sont munies de connecteurs 24 constituées, par exemple, de goujons soudés sur la semelle et s'étendant en saillie de façon à assurer une parfaite solidarisation avec la plaque 3 et le béton 11 coulé sur celle-ci après la pose de l'élément, la cage de ferraillage monolithique ainsi réalisée coopérant avec le béton pour résister aux efforts appliqués.

Une dalle D de largeur quelconque peut ainsi être réalisée en plaçant côte à côte un certain nombre d'élément préfabriqués 1 ayant une largeur de 2 m à 2,5m. La figure 16, par exemple, montre une dalle ayant une largeur d'environ 5m, constituée de deux éléments 1, 1' placés côte à côte de part et d'autre d'un plan de jonction P. Les plaques en béton 3, 3' sont munies, du côté, opposé au plan P, de corniches 36 permettant la coulée du béton 11 pour former la dalle D, un joint d'étanchéité 35 étant placé entre leurs côtés adjacents. Une cage tubulaire intermédiaire 40c est placée entre les poutres extrêmes 2c, 2'c des deux éléments voisins 1, 1'. Cette cage intermédiaire 40c est constituée, comme les cages 40, d'un certain nombre de barres longitudinales 42 reliées par des cerces 46 mais son épaisseur est réduite de façon à pouvoir reposer sur la face supérieure 32' des deux plaques jointives 3, 3', en assurant la solidarisation des deux parties de la dalle D.

En cas de besoin, pour renforcer le ferraillage de la dalle D, des filants transversaux (12) sont mis en place, avant la coulée du béton (11) de façon à s'étendre sur toute la largeur de la plateforme en passant à travers les âmes 20 des poutres 2 par des orifices préalablement percés en usine à cet effet. Dans le cas représenté sur la figure 2 où des corniches 36, 36' sont ménagées le long des côtés latéraux 30, 30' de la dalle D, ces corniches peuvent être renforcées par un ferraillage adéquat non représenté, de façon à former des poutres latérales 36, 36', avec, éventuellement, des armatures en attente qui assurent la liaison avec les filants transversaux 12.

De même, les poutres 2 qui constituent, dans le sens longitudinal, l'armature principale de la dalle D, peuvent être complétées par des filants longitudinaux 13 ajoutés aux cages d'armature 4.

On peut ainsi réaliser une dalle plus ou moins armée en fonction des charges à supporter.

Par ailleurs, pour réaliser un élément préfabriqué 1, en évitant le retournement de la cage de ferraillage, il est possible également de placer dans le moule 10 une nappe d'armatures 4' maintenue à une distance minimale du fond du moule par des écarteurs, puis de poser sur celle-ci les poutres 2 dont les semelles inférieures, munies à l'avance des goujons 24', sont soudées sur les barres transversales 41'. '. On peut alors couler la plaque en béton 3 puis poser et souder la nappe d'armature supérieure 4 sur les semelles supérieures 22 des poutres 2. Bien entendu, on peut aussi poser et souder la nappe supérieure 4 puis couler le béton pour former la plaque de liaison 3.

## Revendications

1. Elément préfabriqué pour la réalisation d'une dalle en béton armé, comprenant au moins deux poutres longitudinales métalliques (2) ayant chacune au moins une âme (20), une semelle inférieure (21) et une semelle supérieure (22), une plaque en béton armé (3) dans laquelle sont noyées les semelles inférieures (21) des poutres métalliques (2), et des moyens de liaison transversale entre les poutres longitudinales (2), ladite plaque en béton (3) pouvant constituer après la pose de l'élément (1) sur au moins deux appuis écartés (61, 7), un coffrage pour la coulée d'une couche de béton (11) dans laquelle peuvent être noyées les poutres longitudinales (2), de façon à former la dalle (D), **caractérisé par le fait que** les moyens de liaison entre les poutres longitudinales sont constitués de deux nappes d'armatures transversales (4, 4') s'étendant respectivement entre les semelles inférieures (21) et les semelles supérieures (22) desdites poutres (2) et fixées rigidement sur celles-ci de façon à former avec lesdites poutres (2) un ensemble de ferraillage monolithique capable de résister aux efforts de flexion appliqués dans le sens longitudinal et dans le sens transversal en coopérant avec la plaque en béton (3), lors du transport et de la pose de l'élément (1) sur ses appuis (61, 7).

2. Elément préfabriqué selon la revendication 1, **caractérisé par le fait que** les deux nappes d'armatures (4, 4') comprennent chacune une pluralité de barres transversales espacées (41, 41'), soudées sur les faces externes (23, 23') des semelles, respectivement supérieure (22) et inférieure (21) des poutres longitudinales (2), et une pluralité de barres longitudinales (42, 42') soudées sur lesdites barres transversales (41, 41').

3. Elément préfabriqué selon la revendication 1, **caractérisé par le fait que** les deux nappes d'armatures forment respectivement, avec les semelles (21, 22) des poutres (2), la partie inférieure (4') et la partie supérieure (4) d'au moins une cage de ferraillage tubulaire (40) s'étendant entre deux poutres longitudinales (2) sensiblement sur toute leur longueur et solidarisée avec celles-ci par des points de soudure (47, 47', 48) réalisés respectivement au niveau des semelles supérieure (22) et inférieure (21) et sur l'âme (20) de la poutre (2).

4. Elément préfabriqué selon l'une des revendications précédentes, **caractérisé par le fait qu'**au moins les faces externes (23, 23') des semelles, respectivement supérieure (22) et inférieure (21) des poutres longitudinales (2), sont munies de connecteurs (24, 24') s'étendant en saillie de façon à assurer la solidarisation de la poutre avec le béton qui l'enrobe.

5. Elément préfabriqué selon l'une des revendications précédentes, **caractérisé par le fait que** l'âme verticale (20) de chaque poutre métallique (2) présente une structure ajourée comportant des ouvertures de passage de béton de part et d'autre de la poutre (2) à travers l'âme verticale (20).

6. Elément préfabriqué selon l'une des revendications précédentes, **caractérisé par le fait que** la plaque en béton (3) dans laquelle est noyée la partie inférieure (21) de chaque poutre (2) présente une largeur (L) compatible avec les possibilités de transport par voie routière ou ferroviaire.

7. Elément préfabriqué selon l'une des revendications précédentes **caractérisé par le fait que** la plaque en béton (3) est prolongée en équerre, le long d'au moins l'un de ses côtés latéraux (30) par une partie relevée (36) de façon à former une corniche ayant une hauteur (h) au moins égale à l'épaisseur de la paroi (D) à réaliser.

8. Elément préfabriqué selon l'une des revendications précédentes, **caractérisé par le fait que** la plaque en béton (3) est prolongée en équerre le long d'au moins l'un de ses côtés transversaux (38) par une partie relevée (56) formant une corniche dans laquelle est noyée l'extrémité correspondante de chaque poutre longitudinale (2).

9. Elément préfabriqué selon l'une des revendications précédentes, **caractérisé par le fait que**, à au moins l'une de ses extrémités, chaque poutre métallique (2) est prolongée au-delà du côté transversal correspondant (38) de la plaque (3), par une partie de liaison (23) s'étendant en console et pouvant être solidarisée avec une partie correspondante (23') d'une poutre métallique (2') d'un élément suivant (1').

10. Procédé de réalisation d'un élément préfabriqué (1) pour la réalisation d'une dalle (D), **caractérisé par** les étapes suivantes :
- mise en place, sur un support plan, d'au moins deux poutres métalliques parallèles (1) écartées l'une de l'autre, ayant chacune une âme (20), une première semelle (22) posée sur le support et une seconde semelle (21) ;
- pose sur les secondes semelles (21) des poutres (2) d'une pluralité de barres transversales (41) et soudure de celles-ci sur toute la largeur de la semelle (21) ;
- pose sur les barres transversales (41') d'une pluralité de barres longitudinales (42') et soudure de celles-ci avec les barres transversales (41') de façon à former une première nappe d'armature (4') ;
- retournement de l'ensemble et pose des poutres (2) et de la première nappe (4') sur le support ;
- pose sur les premières semelles (22) des poutres (2) d'une pluralité de barres transversales (41) et soudure de celles-ci sur toute la largeur de semelles (22) ;
- pose sur les barres transversales (41) et soudure avec celles-ci d'une pluralité de barres longitudinales (42) de façon à former une seconde nappe d'armatures (4) ;
- réalisation d'un moule de préfabrication creux (10) ayant un fond (101) sensiblement plan, et au moins quatre côtés, respectivement deux côtés longitudinaux (102) et deux côtés transversaux (103) ;
- mise en place dans le moule de la cage de ferraillage monolithique constituée des poutres longitudinales (2) solidarisées par les deux nappes d'armatures (4, 4'), une distance minimale d'enrobage (b) étant maintenue entre les barres longitudinales (42') de la nappe inférieure (4') et le fond (101) du moule (10) ;
- coulée de béton (11) dans le moule de façon à recouvrir le fond de celui-ci sur une épaisseur (e) suffisante pour englober les parties inférieures (21) des poutres métalliques (2) et la nappe d'armature inférieure (4'),
- décoffrage après la prise et le durcissement du béton pour l'obtention d'un élément préfabriqué (1) comprenant au moins une poutre longitudinale métallique (2) ayant une semelle inférieure (21) et une nappe d'armature (4') scellées dans une plaque (3) en béton armé apte à constituer un coffrage pour la coulée d'une dalle en béton (D) armée par la cage de ferraillage monolithique constituée des poutres (2) solidarisées par les deux nappes d'armatures (4, 4').

11. Procédé de réalisation d'un élément préfabriqué (1) pour la réalisation d'une dalle (D), **caractérisé par** les étapes suivantes :
- réalisation d'un moule de préfabrication creux (10) ayant un fond sensiblement plan, et au moins quatre côtés, respectivement deux côtés longitudinaux (102) et deux côtés transversaux (103) ;
- mise en place dans le moule (10) d'une nappe d'armature (4') constituée de barres longitudinales (42') au-dessus desquelles sont soudées des barres transversales (41'), ladite nappe (4') étant maintenue écartée du fond (101) du moule (10) d'une distance minimale (b) ;
- pose sur ladite nappe (4') d'au moins deux poutres métalliques longitudinales (2) ayant une semelle inférieure (21), une âme (20) et une semelle supérieure (22) et soudure des semelles inférieures (21) sur les barres transversales (41') de la nappe d'armature (4') ;
- mise en place et soudure sur les semelles supérieures (22) des poutres (2) d'une nappe d'armature (4) constituée de barres transversales (41) soudées sur les semelles (22) des poutres (2), sur lesquelles sont soudées des barres longitudinales (42),
- coulée de béton (11) dans le moule de façon à recouvrir le fond de celui-ci sur une épaisseur (e) suffisante pour englober les parties inférieures (21) des poutres métalliques (2) et la nappe d'armature inférieure (4'),
- décoffrage après la prise et le durcissement du béton pour l'obtention d'un élément préfabriqué (1) comprenant au moins deux poutres longitudinales métalliques (2) ayant une semelle inférieure (21) et une nappe d'armature (4') scellées dans une plaque (3) en béton armé apte à constituer un coffrage pour la coulée d'une dalle en béton (D) armée par la cage de ferraillage monolithique constituée des poutres (2) solidarisées par les deux nappes d'armatures (4, 4').

12. Procédé de réalisation d'une dalle en béton armé reposant sur au moins deux appuis écartés, à partir d'au moins un élément préfabriqué (1) réalisé selon l'une des revendications 10 et 11, **caractérisé par le fait que** l'on met en place au moins un élément préfabriqué (1) reposant sur au moins deux appuis écartés et que la plaque (3) est entourée par des éléments de coffrage s'étendant verticalement sur une hauteur au moins égale à l'épaisseur (h) de la dalle (D) à réaliser, celle-ci étant obtenue par coulée de béton (11) dans le moule ainsi formé et dont la plaque (3) constitue le fond.

13. Procédé selon la revendication 12, **caractérisé par le fait que**, au niveau de chacun des appuis (53), la plaque en béton (3) est munie d'un évidement (37) dans lequel pénètre au moins une pièce de connexion (54) ménagée à l'endroit voulu sur l'appui (53) pour le scellement de la dalle (D) avec l'appui (53), par coulée de béton dans ledit évidement (37).

14. Procédé selon l'une des revendications 12 et 13, **caractérisé par le fait que** la dalle (D) est constituée d'au moins deux éléments préfabriqués (1, 1') posés l'un à côté de l'autre avec au moins deux côtés adjacents jointifs (30, 30') et deux côtés extérieurs le long desquels la plaque en béton (3) est munie d'une partie relevée (36) constituant un élément de coffrage pour la coulée de béton (11) dans le moule ainsi formé.

15. Procédé selon l'une des revendications 12, 13, 14 **caractérisé par le fait que** la dalle (D) est constituée d'au moins deux éléments (1, 1') placés l'un à la suite de l'autre dans le sens longitudinal, avec solidarisation des extrémités adjacentes (23, 23') des poutres métalliques (2).

## Claims

1. Prefabricated element for creating a reinforced concrete slab comprising at least two longitudinal metal girders (2), each having at least one web (20), one lower sole plate (21) and one upper sole plate (22), a reinforced concrete sheet (3) into which the lower sole plates (21) of metal girders (2) are embedded, and means for transverse connection between the longitudinal girders (2), wherein said concrete sheet (3) can constitute, after laying the element (1) onto at least two spaced-apart supports (61, 7), a formwork for pouring a layer of concrete (11) into which the longitudinal girders (2) can be embedded so as to form the slab (D), **characterized in that** the means of connection between the longitudinal girders (2) consist of two layers of transverse reinforcements (4, 4') extending respectively between the lower (21) and upper (22) sole plates of said girders (2) and rigidly fixed thereto so as to form, together with said girders (2), a monolithic reinforcement assembly capable of withstanding the bending stresses applied in the longitudinal direction and in the transverse direction by cooperating with the concrete sheet (3), while the element (1) is being transported and when laid onto its supports (61, 7).

2. Prefabricated element according to claim 1, **characterized in that** the two reinforcement layers (4, 4') each comprise a plurality of spaced-apart transverse bars (41, 41'), welded on the outer faces (23, 23') of respectively the upper (22) and lower (21) sole plates of longitudinal girders (2), and a plurality of longitudinal bars (42, 42') welded on said transverse bars (41,41').

3. Prefabricated element according to claim 1, **characterized in that** the two reinforcement layers form, together with the sole plates (21, 22) of girders (2), the lower portion (4') and the upper portion (4), respectively, of at least one tubular reinforcement cage (40) extending between two longitudinal girders (2) substantially throughout the length thereof and solidly connected to the same by means of weld points (47, 47', 48) formed at the upper (22) and lower (21) sole plates, and on the web (20) of the girder (2), respectively.

4. Prefabricated element according to one of the preceding claims, **characterized in that** at least the outer faces (23, 23') of the upper (22) and lower (21) sole plates, respectively, of the longitudinal girders (2) are provided with connectors (24, 24') which protrude therefrom so that the girder is made integral with the concrete in which it is embedded.

5. Prefabricated element according to one of the preceding claims, **characterized in that** the vertical web (20) of each metal girder (2) has an open-work structure comprising through-holes to permit concrete flowing on either side of the girder (2) through the vertical web (20),

6. Prefabricated element according to one of the preceding claims, **characterized in that** the concrete sheet (3) in which the lower portion (21) of each girder (2) is embedded has a width (L) consistent with the requirements of the road or railway transportation means.

7. Prefabricated element according to one of the preceding claims, **characterized in that** the concrete sheet (3) is extended at right angles along at least one of its side faces (30) by a raised portion (36) so as to form a cornice having a height (h) at least equal to the thickness of the wall (D) to be constructed.

8. Prefabricated element according to one of the preceding claims, **characterized in that** the concrete sheet (3) is extended at right angles along at least one of its transverse sides (38) by a raised portion (56) forming a cornice in which the corresponding end portion of each longitudinal girder (2) is embedded.

9. Prefabricated element according to one of the preceding claims, **characterized in that**, at at least one of its end portions, each metal girder (2) is extended beyond the corresponding transverse side (38) of the sheet (3) by a cantilevered connection portion (23), which can be solidly connected to a corresponding portion (23') of a metal girder (2') of a next element (1').

10. A process for producing a prefabricated element (1) for creating a slab (D), **characterized by** the following steps of :
- positioning, on a flat support, at least two parallel metal girders (1) spaced apart from each other, each having a web (20), a first sole plate (22) laid onto the support and a second sole plate (21);
- laying a plurality of transverse bars (41) onto the second sole plates (21) of the girders (2) and welding the same over the full width of the sole plate (21);
- laying a plurality of longitudinal bars (42') onto the transverse bars (41') and welding the same to the transverse bars (41') so as to form a first reinforcement layer (4');
- turning over the assembly and laying the girders (2) and the first layer (4') onto the support;
- laying a plurality of transverse bars (41) onto the first sole plates (22) and welding the same over the full width of the sole plate (22);
- laying a plurality of longitudinal bars (42) onto the transverse bars (41) and welding them thereto so as to form a second reinforcement layer (4);
- constricting a hollow concrete precast mould (10) comprising a substantially flat bottom (101) and at least four sides, two longitudinal sides (102) and two transverse sides (103), respectively;
- placing into the mould the monolithic reinforcement, cage consisting of the longitudinal girders (2) solidly connected by the two reinforcement layers (4, 4'), wherein a minimum embedding distance (b) is kept between the longitudinal girders (42') of the lower layer (4') and the bottom (101) of the mould (10);
- pouring concrete (11) into the mould so that the bottom thereof is covered with concrete over a thickness (e) sufficient to cover the lower portions (21) of the metal girders (2) and the lower reinforcement layer (4'),
- removing the formwork after setting and hardening of concrete so as to obtain a prefabricated element (1) comprising at least one longitudinal metal girder (2) having a lower sole plate (21) and a reinforcement layer (4') grouted in a reinforced concrete sheet (3) suitable for constituting a. formwork for pouring a concrete slab (D) reinforced by the monolithic reinforcement cage comprising the girders (2) solidly connected by the two reinforcement layers (4, 4'),

11. A process for producing a prefabricated element (1) for creating a slab (D), **characterized by** the following steps of:
- constructing a hollow concrete precast mould (10) having a substantially flat bottom and at least four sides, two longitudinal sides (102) and two transverse sides (103), respectively;
- inserting into the mould (10) a reinforcement layer (4') comprising longitudinal bars (42') above which transverse bars (41') are welded, wherein said layer (4') is kept away from the bottom (101) of the mould (10) by a minimum distance (b);
- laying onto said layer (4') at least two longitudinal metal girders (2) having a lower sole plate (21), a web (20) and an upper sole plate (22), and welding the lower sole plates (21) onto the transverse bars (41') of the reinforcement layer (4');
- positioning, and welding onto the upper sole plates (22), of the girders (2) a reinforcement layer (4) comprising transverse bars (41) welded onto the sole plates (22) of the girders (2), onto which longitudinal bars (42) are welded,
- pouring of concrete (11) into the mould so that the bottom thereof is covered with concrete over a thickness (e) sufficient to cover the lower portions (21) of metal girders (2) and the lower reinforcement layer (4'),
- removing the formwork after the setting and hardening of concrete so as to obtain a prefabricated element (1) comprising at least two longitudinal metal girders (2) having a lower sole plate (21) and a reinforcement layer (4') grouted in a reinforced concrete sheet (3) suitable for constituting a formwork for pouring a concrete slab (D) reinforced by the monolithic reinforcement cage comprising the girders (2) solidly connected by the two reinforcement layers (4, 4').

12. A process for creating a reinforced concrete slab resting on at least two space-apart supports, from at least one prefabricated element (1) produced according to one of the claims 10 and 11, **characterized in that** at least one prefabricated element (1) resting on at least two spaced-apart supports is positioned, and **in that** the sheet (3) is surrounded by formwork elements that extend vertically over a height at least equal to the thickness (h) of the stab (D) to be produced, wherein the latter is obtained through pouring concrete (11) into the mould so formed, the sheet (3) of which constitutes the bottom.

13. A process according to claim 12, **characterized in that**, at each of the supports (53), the concrete sheet (3) is provided with a recess (37) for accommodating at least one connection piece (54) provided at the right place on the support (53) for grouting the slab (D) with the support (53) by pouring concrete into the recess (37).

14. A process according to one of the claims 12 and 13, **characterized in that** the slab (D) consists of at least two prefabricated elements (1, 1') laid side by side with at least two adjacent abutting sides (30, 30') and two outer sides along which the concrete sheet (3) is provided with a raised portion (36) constituting a formwork element for pouring concrete (11) into the mould thus formed.

15. A process according to one of the claims 12, 13, 14, **characterized in that** the slab (D) consists of at least two prefabricated elements (1, 1') arranged one after the other in the longitudinal direction with the adjacent ends (23, 23') of metal girders (2) being solidly connected.

## Patentansprüche

1. Vorgefertigtes Element zur Herstellung einer Stahlbetonplatte, umfassend mindestens zwei metallische Längsträger (2), die jeweils mindestens einen Kern (20), eine untere Sohle (21) und eine obere Sohle (22) aufweisen, einen Stahlbetonsockel (3), in den die unteren Sohlen (21) der metallischen Träger (2) eingelassen sind, und Mittel zur Querverbindung zwischen den Längsträgern (2), wobei der Betonsockel (3) nach der Auflage des Elements (1) auf mindestens zwei beabstandete Stützen (61, 7), eine Schalung für das Gießen einer Betonschicht (11) darstellen kann, in die die Längsträger (2) eingelassen sein können, um die Platte (D) zu bilden, **dadurch gekennzeichnet, dass** die Verbindungsmittel zwischen den Längsträgern von zwei quer verlaufenden Bewehrungsschichten (4, 4') gebildet sind, die sich zwischen den unteren Sohlen (21) bzw. den oberen Sohlen (22) der Träger (2) erstrecken und starr auf diesen befestigt sind, um mit den Trägern (2) eine monolithische Bewehrungseinheit zu bilden, die den in Längs- und in Querrichtung angelegten Biegekräfte standhalten kann, wobei sie mit dem Betonsockel (3) beim Transport und bei der Auflage des Elements (1) auf seine Stützen (61, 7) zusammenwirkt.

2. Vorgefertigtes Element nach Anspruch 1, **dadurch gekennzeichnet, dass** die beiden Bewehrungsschichten (4, 4') jeweils eine Vielzahl von beabstandeten Querbalken (41, 41'), die auf die Außenseiten (23, 23') der Sohlen, der oberen (22) bzw. der unteren (21) Sohle der Längsträger (2), geschweißt sind, und eine Vielzahl von Längsbalken (42, 42') umfassen, die auf die Querbalken (41, 41') geschweißt sind.

3. Vorgefertigtes Element nach Anspruch 1, **dadurch gekennzeichnet, dass** die beiden Bewehrungsschichten mit den Sohlen (21, 22) der Träger (2) den unteren Teil (4') bzw. den oberen Teil (4) mindestens eines röhrenförmigen Bewehrungskorbs (40) bilden, der sich zwischen zwei Längsträger (2) im Wesentlichen über ihre gesamte Länge erstreckt und mit diesen durch Schwerpunkte (47, 47', 48) verbunden ist, die im Bereich der oberen (22) bzw. unteren Sohlen (21) und auf dem Kern (20) des Trägers (2) vorgesehen sind.

4. Vorgefertigtes Element ach einem der vorhergehenden Ansprüche, **dadurch gekennzeichnet, dass** mindestens die äußeren Seiten (23, 23') der Sohlen, der oberen (22) bzw. der unteren (21) Sohle der Längsträger (2), mit Verbindungsmitteln (24, 24') versehen sind, die sich vorspringend erstrecken, um die Verbindung des Trägers mit dem Beton, der ihn umgibt, zu gewährleisten.

5. Vorgefertigtes Element nach einem der vorhergehenden Ansprüche, **dadurch gekennzeichnet, dass** der vertikale Kern (20) jedes metallischen Trägers (2) eine Lochstruktur aufweist, umfassend Öffnungen für den Durchgang des Betons beiderseits des Trägers (2) durch den vertikalen Kern (20).

6. Vorgefertigtes Element nach einem der vorhergehenden Ansprüche, **dadurch gekennzeichnet, dass** der Betonsockel (3), in den der untere Teil (21) jedes Trägers (2) eingelassen ist, eine Breite (L) aufweist, die mit den Transportrmöglichkeiten, auf der Straße oder auf der Schiene vereinbar ist.

7. Vorgefertigtes Element nach einem der vorhergehenden Ansprüche, **dadurch gekennzeichnet, dass** der Betonsockel (3) winkelig entlang mindestens einer seiner Seitenflächen (30) durch einen erhabenen Teil (36) verlängert ist, um ein Gesims zu bilden, das eine Höhe (h) mindestens gleich der Dicke der herzustellenden Wand (D) aufweist.

8. Vorgefertigtes Element nach einem der vorhergehenden Ansprüche, **dadurch gekennzeichnet**, das der Betonsockel (3) winkelig entlang mindestens einer seiner Querseiten (38) durch einen erhabenen Teil (56) verlängert ist, der ein Gesims bildet, in das das entsprechende Ende jedes Längsträgers (2) eingelassen ist.

9. Vorgefertigtes Element nach einem der vorhergehenden Ansprüche, **dadurch gekennzeichnet, dass** an mindestens einem seiner Enden jeder metallische Träger (2) über die entsprechende Querseite (38) des Sockels (3) hinaus durch einen Verbindungsteil (23) verlängert ist, der sich als Konsole erstreckt und mit einem entsprechenden Teil (23') eines metallischen Trägers (2') eines folgenden Elements (1') verbunden werden kann.

10. Verfahren zur Herstellung eines vorgefertigten Elements (1) zur Herstellung einer Platte (D), **gekennzeichnet durch** die folgenden Schritte:
auf einer ebenen Fläche Anbringen mindestens zweier paralleler metallischer Träger (1), die voneinander beabstandet sind und
jeweils einen Kern (20), eine erste Sohle (22), die auf die Fläche gestellt wird, und eine zweite Sohle (21) umfasst;
auf den zweiten Sohlen (21) der Träger (2) Anbringen einer Vielzahl von Querbalken (41) und Schweißen derselben auf die gesamte Breite der Sohle (21);
auf den Querbalken (41') Anbringen einer Vielzahl von Längsbalken (42') und Verschweißen derselben mit den Querbalken (41'), um eine erste Bewehrungsschicht (4') zu bilden;
- Wenden der Einheit und Anbringen der Träger (2) und der ersten Schicht (4') auf der Fläche;
- auf den ersten Sohlen (22) der Träger (2) Anbringen einer Vielzahl von Querbalken (41) und Schweißen derselben auf die gesamte Breite der Sohlen (22);
- auf den Querbalken (41) Anbringen einer Vielzahl von Längsbalken (42) und Verschweißen mit diesen, um eine zweite Bewehrungsschicht (4) zu bilden;
- Herstellung einer hohlen Vorfertigungsform (10) mit einem im Wesentlichen flachen Boden (101) und mindestens vier Seiten, bzw. zwei Längsseiten (102) und zwei Querseiten (103);
- in der Form Anbringen des monolithischen Bewehrungskorbs, der von den Längsträgern (2) gebildet ist, die **durch** die beiden Bewehrungsschichten (4, 4') verbunden sind, wobei ein Mindestschalungsabstand (b) zwischen den Längsträgern (42') der unteren Schicht (4') und dem Boden (101) der Form (10) beibehalten wird;
- Gießen von Beton (11) in die Form, um den Boden derselben auf einer ausreichenden Dicke (e) zu bedecken, um die unteren Teile (21) der metallischen Träger (2) und die untere Bewehrungsschicht (4') zu umgeben;
- nach dem Festwerden und Aushärten des Betons Entformen, um ein vorgefertigtes Element (1) zu erhalten, welches mindestens einen metallischen Längsträger (2) mit einer unteren Sohle (21) und eine Bewehrungsschicht (4') umfasst, die in einen Stahlbetonsockel (3) eingelassen sind, der eine Schalung für das Gießen einer Stahlbetonplatte (D) **durch** den monolithischen Bewehrungskorb bilden kann, der von den Trägern (2), die **durch** die beiden Bewehrungsschichten (4,4') verbunden sind, gebildet ist.

11. Verfahren zur Herstellung eines vorgefertigten Elements (1) für die Herstellung einer Platte (D), **gekennzeichnet durch** die folgenden Schritte:
- Herstellung einer hohlen Vorfertigungsform (10) mit einem im Wesentlichen flachen Boden und mindestens vier Seiten, bzw. zwei Längsseiten (102) und zwei Querseiten (103);
- in der Form (10) Anbringen einer Bewehrungsschicht (4'), die von Längsträgern (42') gebildet ist, über denen Querbalken (41') angeschweißt sind, wobei die Schicht (4') vom Boden (101) der Form (10) in einem Mindestabstand (b) entfernt gehalten wird;
- auf der Schicht (4') Anbringen mindestens zweier metallischer Längsträger (2) mit einer unteren Sohle (21), einem Kern (20) und einer oberen Sohle (22) und Schweißen der unteren Sohlen (21) auf die Querbalken (41') der Bewehrungsschicht (4');
- auf den oberen Sohlen (22) Anbringen und Verschweißen der Längsträger (2) einer Sewehrungsschicht (4), die von Querbalken (41) gebildet ist, die auf die Sohlen (22) der Träger (2) geschweißt sind, auf die die Längsbalken (42) geschweißt sind;
- Gießen von Beton (11) in die Form, um den Boden derselben auf einer ausreichenden Dicke (e) zu bedecken, um die unteren Teile (21) der metallischen Träger (2) und die untere Bewehrungsschicht (4') zu umgeben;
- nach dem Festwerden und Aushärten des Betons Entformen, um ein vorgefertigtes Element (1) zu erhalten, welches mindestens zwei metallische Längsträger (2) mit einer unteren Sohle (21) und eine Bewehrungsschicht (4') umfasst, die in einen Stahlbetonsockel (3) eingelassen sind, der eine Schalung für das Gießen einer Stahlbetonplatte (D) **durch** den monolithischen Bewehrungskorb bilden kann, der von den Trägern (2), die **durch** die beiden Bewehrungsschichten (4, 4') verbunden sind, gebildet ist.

12. Verfahren zur Herstellung einer Stahlbetonplatte, die auf mindestens zwei beabstandeten Stützen auflieft, aus mindestens einem vorgefertigten Element (1), das nach einem der Ansprüche 10 und 11 hergestellt ist, **dadurch gekennzeichnet, dass** mindestens ein vorgefertigtes Element (1) angebracht wird, das auf mindestens zwei beabstandeten Stützen aufliegt, und dass der Sockel (3) von Schalungselementen umgeben ist, die sich vertikal auf einer Höhe mindestens gleich der Dicke (h) der herzustellenden Platte (D) erstrecken, wobei diese durch Gießen von Beton (11) in die so gebildete Form, deren Boden von dem Sockel (3) gebildet ist, erhalten wird.

13. Verfahren nach Anspruch 12, **dadurch gekennzeichnet, dass** im Bereich jeder der Stützen (53) der Betonsockel (3) mit einer Aussparung (37) versehen ist, in die mindestens ein Verbindungsteil (54) eindringt, der an gewünschter Stelle auf der Abstützung (53) vorgesehen ist, um die Platte (D) mit der Stütze (53) durch Gießen von Beton in die Aussparung (37) zu verbinden.

14. Verfahren nach einem der Ansprüche 12 und 13, **dadurch gekennzeichnet, dass** die Platte (D) von mindestens zwei vorgefertigten Elementen (1, 1') gebildet ist, die nebeneinander mit mindestens zwei aneinander anliegenden Seiten (30, 30') und zwei Außenseiten angeordnet sind, entlang derer die Betonplatte (3) mit einem erhabenen Teil (36) versehen ist, der ein Schalungselement für das Gießen von Beton (11) in die so gebildete Form darstellt.

15. Verfahren nach einem der Ansprüche 12, 13, 14, **dadurch gekennzeichnet, dass** die Platte (D) von mindestens zwei Elementen (1, 1') gebildet ist, die nacheinander in Längsrichtung angeordnet sind, wobei die aneinander grenzenden Enden (23, 23') der metallischen Träger (2) verbunden sind.
